# EUROPÄISCHE PATENTSCHRIFT

(11) **EP 1 913 856 B1**
(45) Veröffentlichungstag und Bekanntmachung des Hinweises auf die Patenterteilung: **27.07.2011**
(21) Anmeldenummer: 06022038.1
(22) Anmeldetag: 20.10.2006
(51) Int. Cl.: A47L 9/04

(54) **Kompaktes Saugreinigungsgerät für die autarke Reinigung von Bodenbeläge**
Compact suction cleaning device for autonomous cleaning of floor coverings
Appareil compact pour le nettoyage autonome par aspiration de revêtements de sol

(43) Veröffentlichungstag der Anmeldung: 23.04.2008
(73) Patentinhaber: Wessel-Werk GmbH, 51580 Reichshof-Wildbergerhütte (DE)
(72) Erfinder: Kaffenberger, Dieter, 51674 Wiehl (DE); Dilger, Horst, 51597 Morsbach (DE); Riehl, Klaus-Dieter, 57489 Drolshagen (DE)
(74) Vertreter: Albrecht, Rainer Harald

(56) Entgegenhaltungen:
- EP-A2- 0 803 224
- WO-A-2006/089307
- WO-A2-01/91623

## Beschreibung

Die Erfindung betrifft ein kompaktes Saugreinigungsgerät für die autarke Reinigung von glatten und textilen Bodenbelägen, insbesondere im privaten Wohnbereich, mit einem Gehäuse, einem Saugmund an der Unterseite des Gehäuses, einer in einem Walzenraum angeordneten Reinigungswalze, einem Staubfangbehälter, einem Sauggebläse, einem elektrischen Fahrantrieb, einer Steuerelektronik und einer Stromquelle, wobei die Gerätehöhe des Saugreinigungsgerätes kleiner als 180 mm ist. Die Gerätehöhe ergibt sich aus dem durch den Fahrantrieb vorgegebenen Bodenabstand und den Abmessungen des Gehäuses, welches den Staubfangbehälter, das Sauggebläse, den Fahrantrieb, die Reinigungswalze, die Steuerelektronik und die Stromquelle aufnimmt. Antennen und etwaige vorspringende Flossen, die das Unterfahren niedriger Möbelstücke verhindern sollen, sind bei der Ermittlung der Gerätehöhe nicht zu berücksichtigen. - Saugreinigungsgeräte mit den beschriebenen Merkmalen werden auch als Saugroboter bezeichnet.

Kompakte Saugreinigungsgeräte mit den eingangs beschriebenen Merkmalen sind aus der Druckschrift EP 0 803 224 B1 sowie aus der Druckschrift WO 2006/089307 A2 und in verschiedenen Ausführungen aus der Praxis bekannt. Die bekannten Ausführungen weisen einen Akkumulator als Stromquelle auf, der manuell oder automatisch während der Betriebspausen in einer Ladestation aufgeladen wird. Die autark arbeitenden Saugreinigungsgeräte werden bei einem Reinigungsbetrieb von der Steuerelektronik, die auf den elektronischen Fahrantrieb wirkt, gesteuert. Zur Erkennung von Hindernissen und Wänden können verschiedene Berührungssensoren oder berührungslos arbeitende Sensoren vorgesehen sein. Es ist auch bekannt, den zurückgelegten Weg in Form einer Karte in der Steuerelektronik abzuspeichern, wodurch eine flächendeckende Reinigung in einer möglichst kurzen Zeit erreicht werden kann. Der Einsatz des autark arbeitenden, selbstfahrenden Saugreinigungsgerätes soll dabei eine manuelle Reinigung mit einem herkömmlichen Staubsauger überflüssig machen. Um diesem Anspruch gerecht zu werden und dem Benutzer einen tatsächlichen Mehrwert zu bieten, muss das Saugreinigungsgerät nicht nur auf großen Flächen eines Hartbodens sondern insbesondere auch auf textilen Bodenbelägen eine ausreichende Reinigungswirkung aufweisen. Unter Möbelstücken, die auf Füßen stehen, können sich Staub und Schmutz sammeln. Um zu vermeiden, dass dieser Staub und Schmutz manuell entfernt werden muss, müssen die Saugreinigungsgeräte eine geringe Höhe aufweisen, die es ermöglicht, solche Möbelstücke zu unterfahren. Bei autarken, selbstfahrenden Saugreinigungsgeräten ist die zur Verfügung stehende elektrische Energie aufgrund der integrierten Stromquelle begrenzt. Um den Energieverbrauch gering zu halten, wird bei den bekannten Saugreinigungsvorrichtungen die Reinigungswirkung maßgeblich von der typischerweise als Bürstenwalze ausgeführten Reinigungswalze bestimmt. Der durch den Saugmund strömende Luftstrom ist dabei gering und gewährleistet bei dem Reinigungsbetrieb innerhalb der Fläche des Saugmundes lediglich das Absaugen von Schmutz und Staub, der von der Reinigungswalze aufgenommen oder gelockert wird. Die bekannten Saugreinigungsgeräte sind dabei geeignet, um grobe, lose Partikel, wie Krümel und Fusseln von glatten Bodenbelägen zu entfernen. Die Reinigungswirkung von textilen Bodenbelägen ist dagegen unzureichend. In vielen Fällen wird so eine zusätzliche, unerwünschte manuelle Reinigung textiler Bodenbeläge mit einem herkömmlichen Staubsauger erforderlich.

Vor diesem Hintergrund liegt der Erfindung die Aufgabe zugrunde, ein autark arbeitendes, selbstfahrendes Saugreinigungsgerät anzugeben, welches bei einem kompakten Aufbau eine verbesserte Reinigungswirkung, insbesondere von textilen Bodenbelägen, aufweist.

Ausgehend von einem Saugreinigungsgerät mit den eingangs beschriebenen Merkmalen wird die Aufgabe erfindungsgemäß dadurch gelöst, dass der maximale Luftstrom qₘₐₓ der durch den Saugmund eintritt, durch den Staubfangbehälter geführt wird und das Saugreinigungsgerät durch das Sauggebläse verlässt größer als 15 l/s (Liter pro Sekunde) ist. Der Luftstrom im Sinne der Erfindung bezeichnet das Volumen der Saugluft, welches pro Sekunde durch den Saugmund eintritt, durch den Staubfangbehälter geführt wird und das Saugreinigungsgerät durch das Sauggebläse verlässt. Der Saubfangbehälter kann mit einem Beutel und/oder einem Filter bestückt sein. Der "maximale Luftstrom" qₘₐₓ ist als derjenige Luftstrom definiert, der sich beim Betrieb des Saugreinigungsgerätes mit einem freiliegenden Saugmund, beispielsweise wenn das Saugreinigungsgerät von einem zu reinigenden Boden abgehoben ist, einstellt. Dabei wird vorausgesetzt, dass der Staubfangbehälter unverschmutzt ist und ggf. mit einem fabrikneuen Staubbeutel sowie einem fabrikneuen Filter bestückt ist. Die Prüfbedingungen, die bei der Bestimmung des Luftstromes q in Litern pro Sekunde einzuhalten sind, ergeben sich wie auch die Prüfbedingungen zur Ermittlung der anderen Luftdaten des Saugreinigungswerkzeuges aus der europäischen Norm "EN 60312: 1998 + A1: 2000".

Das Saugreinigungsgerät ist vorzugsweise so ausgelegt, dass sich am Saugmund eine maximale Druckabsenkung von mehr als 2 kPa (Kilopascal), vorzugsweise eine maximale Druckabsenkung von mindestens 4 kPa einstellt. Die "maximale Druckabsenkung" (maximaler Unterdruck) wird bei völlig verschlossenem Saugmund ermittelt. Die Versuchungsapparaturen sind ebenfalls in der europäischen Norm "EN 60312: 1998 + A1: 2000" beschrieben.

Der maximale Luftstrom qₘₐₓ und die maximale Druckabsenkung hₘₐₓ stellen die Grenzwerte der möglichen Saugparameter dar. Bei dem üblichen Betrieb des Saugreinigungsgerätes stellt sich in Abhängigkeit vom Bodenbelag und vom Füllgrad des Staubfangbehälters einen Wert für den Luftstrom q und ein zugeordneter Wert für den Unterdruck h ein, wobei üblicherweise sowohl ein großer Luftstrom zum Transport der Schmutzpartikel als auch ein möglichst großer Unterdruck zur Gewährleistung einer guten Tiefenwirkung angestrebt wird. Das Saugvermögen kann dabei anhand der Saugleistung P₂ als Produkt von Luftstrom q und Unterdruck h für verschiedene Betriebsparameter bestimmt werden. Der Begriff Saugleistung bezieht sich im Rahmen der Erfindung in Übereinstimmung mit der europäischen Norm "EN 60312: 1998 + A1: 2000" auf die Leistung der strömenden Saugluft und wird deshalb in der Praxis auch als Luftleistung bezeichnet. Durch Variation der Betriebsparameter kann dasjenige Wertepaar aus Saugluftstrom und Druckabsenkung ermittelt werden, bei dem die Saugleistung maximal ist. In der Erfindung ist vorgesehen, dass die maximale Saugleistung P₂, ₘₐₓ größer als 10 Watt, ist.

Um das Saugreinigungsgerät im privaten Wohnbereich gut einsetzten zu können, wird eine niedrige Gerätehöhe und gleichzeitig eine kleine Grundfläche angestrebt. Vorzugsweise weist das Saugreinigungsgerät eine Grundfläche zwischen 1000 cm² und 1500 cm² auf. Im Rahmen der Erfindung bezeichnet die Grundfläche die Fläche, welche bei einer senkrechten Projektion von dem Saugreinigungswerkzeug abgedeckt ist. Durch eine kleine Grundfläche, insbesondere eine Grundfläche in dem angegebenen Bereich, sind auch Nischen für das Saugreinigungsgerät zu erreichen, wodurch auch in schwer zugänglichen Bereichen eine weitgehend vollständige Reinigung ermöglicht wird. Zum Zwecke einer guten Manövrierfähigkeit ist die Grundfläche zweckmäßig rund oder oval ausgebildet.

Das Saugreinigungsgerät weist zweckmäßig ein Volumen von 15 bis 25 Liter auf, wobei ein Bereich von 17 bis 20 Liter bevorzugt ist. Das Volumen ist definiert als der vom Gehäuseboden und einem Gehäuseoberteil des Gehäuses eingeschlossener Raum einschließlich des Walzenraums.

Um im Rahmen einer vorteilhaften Ausgestaltung der Erfindung eine weitere Verbesserung des Saugverhaltens zu erreichen, ist vorgesehen, dass im Saugreinigungsgerät entlang des Weges des Luftstromes Dichtungen zwischen den einzelnen Komponenten vorgesehen sind. Durch solche Dichtungen kann der Anteil an Falschluft, die nicht durch den Saugmund sondern durch Ritzen und Öffnungen zwischen den Komponenten angesaugt wird, minimiert werden. Im Rahmen der Erfindung können auch zur Vermeidung von Druckverlusten entlang des Weges der Saugluft die Strömungsquerschnitte und -übergänge aus strömungstechnischer Sicht optimiert sein.

Die erfindungsgemäß vorgesehene Reinigungswalze ist in einem zugeordneten Walzenraum angeordnet, wobei der Saugmund an der Unterseite des Gehäuses in einem Abstand zur Walze angeordnet sein kann. In einer bevorzugten Ausführung der Erfindung ist jedoch vorgesehen, dass der Saugmund an der Unterseite des Walzenraumes angeordnet ist, wobei die Saugluft von dem Walzenraum zu dem Staubfangbehälter geführt wird. Die Reinigungswalze kann elektrisch oder von einer Luftturbine angetrieben sein und trägt durch einen direkten Kontakt der Walzenoberfläche mit dem Bodenbelag zur Reinigung bei. Um auf unterschiedlichen Bodenbelägen einerseits einen Kontakt von Reinigungswalze und Bodenbelag zu gewährleisten und andererseits eine erhöhte Reibung zwischen Bodenbelag und Reinigungswalze zu vermeiden, ist die Reinigungswalze vorzugsweise in vertikaler Richtung federnd im Gehäuse gelagert. Alternativ dazu kann auch vorgesehen sein, dass der Walzenraum mit Saugmund und Reinigungswalze als Ganzes in vertikaler Richtung federnd in dem Gehäuse gelagert ist. Der Walzenraum kann abschnittsweise mit seiner Unterseite oder mit Rollen und/oder Gleitflächen auf dem Boden aufliegen. Sowohl bei einer federnd gelagerten Reinigungswalze als auch bei einem federnd gelagerten Walzenraum kann der optimale Andruck der Reinigungswalze und ein aus strömungstechnischer Sicht vorteilhafter Abstand zwischen dem Saugmund und der zu reinigenden Oberfläche durch eine entsprechende Federkraft der federnden Lagerung erreicht werden. Die Reinigungswalze kann beispielsweise als Lamellenwalze mit weichen, nachgiebigen Lamellen aus Kunststoff oder als Bürstenwalze ausgeführt sein, wobei vorzugsweise eine weiche Beborstung vorgesehen ist, die zu einer geringen Reibung zwischen Reinigungswalze und Bodenbelag führt.

Das erfindungsgemäße Saugreinigungsgerät zeichnet sich durch eine gute Reinigungswirkung auf verschiedenen Bodenbelägen aus und ist auch aufgrund des erfindungsgemäß großen Luftstromes zur Aufnahme großer Schmutzmengen in einer geringen Zeit geeignet. Um den verbesserten Saugeigenschaften gerecht zu werden, ist vorzugsweise vorgesehen, dass das Volumen des Staubfangbehälters größer als 1 Liter ist. Durch eine effektive Ausnutzung des zur Verfügung stehenden Volumens kann eine solche Ausgestaltung auch in Kombination mit der zuvor beschriebenen kompakten Bauweise verwirklicht werden.

Um eine kompakte Bauweise zu erreichen, können beispielsweise der Staubfangbehälter und das Sauggebläse in Längsrichtung gesehen nebeneinander auf etwa der gleichen Höhe angeordnet sein, wobei das Sauggebläse seitlich an den Staubfangbehälter angeschlossen ist. Zur Vermeidung von Totvolumina innerhalb des Gehäuses kann auch die Stromquelle, beispielsweise in Form von Akkumulatoren, in ihrer Form an die Außenkontur des Gehäuses angepasst sein. Des Weiteren sind die Bauteile des Saugreinigungsgerätes vorzugsweise in ihrer Form aufeinander abgestimmt und möglichst eng gepackt angeordnet, wobei beispielsweise Antriebsmotoren für den Fahrantrieb oder die Reinigungswalze wie auch die Steuerelektronik in schmalen Zwischenräumen zwischen den anderen Bauteilen angeordnet werden können.

Im Folgenden wird die Erfindung anhand einer lediglich ein Ausführungsbeispiel darstellenden Zeichnung erläutert. Es zeigen schematisch:
- Fig. 1: eine schematische Darstellung der Komponenten eines erfindungsgemäßen Saugreinigungsgerätes,
- Fig. 2: eine schematische Seitenansicht eines erfindungsgemäßen Saugreinigungsgerätes.

Fig. 1 zeigt ein kompaktes Saugreinigungsgerät 1 für die autarke Reinigung von glatten und textilen Bodenbelägen, insbesondere im privaten Wohnbereich mit einem Gehäuse 2, einem Saugmund 3, der an der Unterseite eines Walzenraumes 4 angeordnet ist, einer in dem Walzenraum 4 angeordneten Reinigungswalze 5, einem Staubfangbehälter 6, einem Sauggebläse 7, einem elektrischen Fahrantrieb 8, einer Steuerelektronik 9 und einer Stromquelle 10 in Form von zwei Akkumulatoren 11. Der Staubfangbehälter 6 kann mit einem luftdurchlässigen Beutel und auslassseitig mit einem Filter bestückt sein. Die verschiedenen Komponenten sind zur optimalen Raumausnutzung eng gepackt in dem Gehäuse 2 angeordnet. Der Walzenraum 4 ist in dem Gehäuse 2 federnd gelagert, wobei die in dem Walzenraum 4 angeordnete und als Bürstenwalze ausgeführte Reinigungswalze 5 über einen Antriebsriemen 12 von einem Elektromotor 13 angetrieben ist. Von dem Walzenraum 4 wird der durch den Saugmund 3 eintretende Luftstrom über eine kurze Verbindung 14 in den Staubfangbehälter 6 geführt. Das Sauggebläse 7 ist über eine seitliche Öffnung 15 an den Staubfangbehälter 6 angeschlossen, wobei das Sauggebläse 7 die Saugluft axial ansaugt und radial, beispielsweise schräg nach oben, ausbläst. Der Fahrantrieb 8 weist Antriebsräder 16 mit jeweils einem zugeordneten und von der Steuerelektronik 9 gesteuerten Antriebsmotor 17 auf, wobei durch eine getrennte Ansteuerung der Antriebsmotoren 17 auch auf engstem Raum exakte Fahrbewegungen möglich sind. Trotz der kompakten Bauweise des Saugreinigungsgerätes 1 mit einer Grundfläche A zwischen 1.000 cm² und 1.500 cm² zeichnet sich das Saugreinigungsgerät durch eine sehr gute Reinigungswirkung aus. Dazu trägt erfindungswesentlich bei, dass der maximale Luftstrom qₘₐₓ bei einem freiliegenden Saugmund 3 mehr als 15 l/s beträgt. Der maximale Unterdruck hₘₐₓ bei verschlossenem Saugmund 3 ist größer als 2 kPa und beträgt vorzugsweise mindestens 4 kPa. Die maximale Saugleistung Saugleistung P₂, ₘₐₓ ist stets größer als 10 W und liegt vorzugsweise im Bereich von 15 bis 25 W oder mehr.

Fig. 2 zeigt eine erfindungsgemäßes kompaktes Saugreinigungsgerät 1 in der Seitenansicht. Die Gerätehöhe z beträgt weniger als 180 mm, vorzugsweise weniger als 150 mm. Die Gerätehöhe z ergibt sich aus dem durch den Fahrantrieb vorgegebenen Bodenabstand und den Abmessungen des Gehäuses 2, welches den Staubfangbehälter 6, das Sauggebläse 7, den Fahrantrieb 8, die Reinigungswalze 5, die Steuerelektronik 9 und die Stromquelle 10 aufnimmt. Zusätzliche Aufbauten bzw. Anbauten, wie beispielsweise ein Sensor oder eine Antenne 18, die bei einem Unterfahren eines Hindernisses nachgiebig sind bzw. federnd abknicken können, werden bei der Bestimmung der Gerätehöhe z nicht berücksichtigt. An der Gehäuseoberseite können ferner vorstehende Flossen angeordnet sein, die ein Unterfahren von niedrigen Möbelstücken verhindern, deren Bodenabstand nicht oder nur wenig größer ist, als die Gerätehöhe des Saugreinigungsgerätes. Auch derartige Flossen bleiben bei der Ermittlung der Gerätehöhe außer Betracht. Der Staubfangbehälter 6 und das Sauggebläse 7 sind nebeneinander angeordnet und erstrecken sich nahezu über die Gerätehöhe des Saugreinigungsgerätes 1, wodurch eine optimale Raumnutzung erreicht werden kann. Trotz der kompakten Abmessungen kann der Staubfangbehälter 6 größer als 1 Liter, vorzugsweise größer als 1,5 Liter, ausgeführt sein.

Das Saugreinigungsgerät weist ein Volumen zwischen 15 und 25 Litern auf, wobei ein Bereich von 17 bis 20 Litern bevorzugt ist. Das Volumen ist definiert als der vom Gehäuseboden und einem Gehäuseoberteil umschlossener Raum einschließlich des Walzenraums.

## Patentansprüche

1. Kompaktes Saugreinigungsgerät (1) für die autarke Reinigung von glatten und textilen Bodenbelägen, insbesondere im privaten Wohnbereich, mit einem Gehäuse (2), einem Saugmund (3) an der Unterseite des Gehäuses (2), einer in einem Walzenraum (4) angeordneten Reinigungswalze (5), einem Staubfangbehälter (6), einem Sauggebläse (7), einem elektrischen Fahrantrieb (8), einer Steuerelektronik (9) und einer Stromquelle (10), wobei die Gerätehöhe (z) des Saugreinigungsgerätes kleiner als 180 mm ist, **dadurch gekennzeichnet, dass** der maximale Saugluftstrom qₘₐₓ, der durch den Saugmund (3) eintritt, durch den Staubfangbehälter (6) geführt wird und das Saugreinigungsgerät (1) durch das Sauggebläse (7) verlässt, größer als 15 l/s (Liter pro Sekunde) ist und dass die maximale Saugleistung P_{2,max}. größer als 10 W ist.

2. Saugreinigungsgerät (1) nach Anspruch 1, **dadurch gekennzeichnet, dass** die Gerätehöhe (z) des Saugreinigungsgerätes (1) kleiner als 150 mm ist.

3. Saugreinigungsgerät (1) nach Anspruch 1 oder 2,**dadurch gekennzeichnet, dass** der maximale Unterdruck hₘₐₓ größer als 2 kPa (Kilopascal), vorzugsweise mindestens 4 kPa ist.

4. Saugreinigungsgerät (1) nach einem der Ansprüche 1 bis 3, **dadurch gekennzeichnet, dass** die maximale Saugleistung P_{2,max} größer als 15 W, ist.

5. Saugreinigungsgerät (1) nach einem der Ansprüche 1 bis 4, **dadurch gekennzeichnet, dass** die Grundfläche (A) des Saugreinigungsgerätes (1) 1000 cm² bis 1500 cm² beträgt.

6. Saugreinigungsgerät (1) nach einem der Ansprüche 1 bis 5, **dadurch gekennzeichnet, dass** das Saugreinigungsgerät ein Volumen von 15 bis 25 Litern, vorzugsweise ein Volumen zwischen 17 und 20 Litern, aufweist.

7. Saugreinigungsgerät (1) nach einem der Ansprüche 1 bis 6, **dadurch gekennzeichnet, dass** der Saugmund (3) an der Unterseite des Walzenraumes (4) angeordnet ist.

8. Saugreinigungsgerät (1) nach einem der Ansprüche 1 bis 7, **dadurch gekennzeichnet, dass** das Volumen des Staubfangbehälters (6) größer als 1 Liter ist.

9. Kompaktes Saugreinigungsgerät (1) nach einem der Ansprüche 1 bis 8, **dadurch gekennzeichnet, dass** der Staubfangbehälter (6) und das Sauggebläse (7) in Längsrichtung gesehen neben einander angeordnet sind.

## Claims

1. Compact suction cleaning device (1) for the automatic cleaning of smooth and textile floor coverings, in particular in domestic applications, comprising a housing (2), a suction mouth (3) on the underside of the housing (2), a cleaning roller (5) arranged in a roller chamber (4), a dust collection container (6), a suction fan (7), an electrical travel drive (8), control electronics (9) and a power source (10), the device height (z) of the suction cleaning device being less than 180 mm, **characterised in that** the maximum suction air flow qₘₐₓ, which enters through the suction mouth (3), which is guided through the dust collection container (6) and which leaves the suction cleaning device (1) through the suction fan (7), is greater than 15 l/s (litres per second) and **in that** the maximum suction power P_{2,max} is greater than 10 W.

2. Suction cleaning device (1) according to Claim 1, **characterised in that** the device height (z) of the suction cleaning device (1) is less than 150 mm.

3. Suction cleaning device (1) according to Claim 1 or 2, **characterised in that** the maximum vacuum hₘₐₓ is greater than 2 kPa (kilopascals), preferably at least 4 kPa.

4. Suction cleaning device (1) according to one of Claims 1 to 3, **characterised in that** the maximum suction power P_{2,max} is greater than 15 W.

5. Suction cleaning device (1) according to one of Claims 1 to 4, **characterised in that** the base area (A) of the suction cleaning device (1) is 1000 cm² to 1500 cm²_{.}

6. Suction cleaning device (1) according to one of Claims 1 to 5, **characterised in that** the suction cleaning device has a volume of 15 to 25 litres, preferably a volume of between 17 and 20 litres.

7. Suction cleaning device (1) according to one of Claims 1 to 6, **characterised in that** the suction mouth (3) is arranged on the underside of the roller chamber (4).

8. Suction cleaning device (1) according to one of Claims 1 to 7, **characterised in that** the volume of the dust collection container (6) is greater than 1 litre.

9. Compact suction cleaning device (1) according to one of Claims 1 to 8, **characterised in that** the dust collection container (6) and the suction fan (7) are arranged adjacent to one another when viewed in the longitudinal direction.

## Revendications

1. Appareil de nettoyage par aspiration (1) compact pour le nettoyage autarcique de revêtements de sol lisses et textiles, notamment dans des zones d'habitation privées, comportant un logement (2), une bouche d'aspiration (3) sur le côté inférieur du logement (2), un rouleau de nettoyage (5) disposé dans une chambre de rouleau (4), un récipient de captage de poussière (6), un aspirateur (7), un système d'entraînement (8) électrique, une électronique de commande (9) et une source d'alimentation électrique (10), dans lequel la hauteur d'appareil (z) de l'appareil de nettoyage par aspiration est inférieure à 180 mm, **caractérisé en ce que** le courant d'air d'apiration maximal qₘₐₓ qui entre à travers la bouche d'aspiration (3), est guidé à travers le récipient de captage de poussière (6) et quitte l'appareil de nettoyage par aspiration (1) à travers l'aspirateur (7) est supérieur à 15 l/s (litres par seconde) et **en ce que** la puissance d'aspiration maximale P₂ₘₐₓ est supérieure à 10 W.

2. Appareil de nettoyage par aspiration (1) selon la revendication 1, **caractérisé en ce que** la hauteur d'appareil (z) de l'appareil de nettoyage par aspiration (1) est inférieure à 150 mm.

3. Appareil de nettoyage par aspiration (1) selon la revendication 1 ou 2, **caractérisé en ce que** la dépression maximale hₘₐₓ est supérieure à 2 kPa (Kilopascal), de préférence est au moins 4 kPa.

4. Appareil de nettoyage par aspiration (1) selon une des revendications 1 à 3, **caractérisé en ce que** la puissance d'aspiration maximale P₂ₘₐₓ est supérieure à 15 W.

5. Appareil de nettoyage par aspiration (1) selon une des revendications 1 à 4, **caractérisé en ce que** la surface de base (A) de l'appareil de nettoyage par aspiration (1) est comprise entre 1000 cm² et 1500 cm².

6. Appareil de nettoyage par aspiration (1) selon une des revendications 1 à 5, **caractérisé en ce que** l'appareil de nettoyage par aspiration présente un volume de 15 à 25 litres, de préférence un volume comprise entre 17 et 20 litres.

7. Appareil de nettoyage par aspiration (1) selon une des revendications 1 à 6, **caractérisé en ce que** la bouche d'aspiration (3) est disposée sur le côté inférieur de la chambre de rouleau (4).

8. Appareil de nettoyage par aspiration (1) selon une des revendications 1 à 7, **caractérisé en ce que** le volume du récipient de captage de poussière (6) est supérieur à 1 litre.

9. Appareil de nettoyage par aspiration (1) compact selon une des revendications 1 à 8, **caractérisé en ce que** le récipient de captage de poussière (6) et l'aspirateur (7) sont disposés l'un à côté de l'autre vus dans la direction longitudinale.
